# EUROPÄISCHE PATENTSCHRIFT

(11) **EP 3 042 697 B1**
(45) Veröffentlichungstag und Bekanntmachung des Hinweises auf die Patenterteilung: **13.11.2019**
(21) Anmeldenummer: 15401121.7
(22) Anmeldetag: 14.12.2015
(51) Int. Cl.: A62B 17/00, A41D 13/02, B64G 6/00, A42B 3/04, A41D 1/00

(54) **SCHUTZANZUG**
PROTECTIVE SUIT
VETEMENT DE PROTECTION

(30) Priorität: 09.01.2015 DE 202015000222 U; 16.05.2015 DE 202015003549 U
(43) Veröffentlichungstag der Anmeldung: 13.07.2016
(73) Patentinhaber: Tesimax - Altinger GmbH, 75242 Neuhausen-Steinegg (DE)
(72) Erfinder: Altinger, Sven, 75242 Neuhausen-Steinegg (DE)
(74) Vertreter: Wacker, Jost Oliver

(56) Entgegenhaltungen:
- EP-A1- 0 691 559
- WO-A1-2011/092553
- CN-U- 203 139 440
- DE-A1-102010 022 786
- DE-A1-102012 110 286
- GB-A- 2 251 780
- US-A1- 2004 119 816
- US-A1- 2005 167 590

## Beschreibung

Die Erfindung betrifft einen Schutzanzug, wie insbesondere Feuer- oder Chemieschutzanzug, nach dem Oberbegriff des Anspruchs 1. Dieser Schutzanzug weist einen Rumpfabschnitt auf, der in einem oberen Bereich einen Schulterabschnitt bildet, an dem sich zwei Ärmel weg erstrecken. Ferner weist der Schutzanzug, eine oberhalb des Rumpfabschnittes vorgesehene oder anbringbare Haube und eine Haltevorrichtung zur permanenten oder zeitweisen Befestigung eines elektronischen Gerätes auf. Dabei ist die Haltevorrichtung durch eine Kamerahaltevorrichtung gebildet, die an einem kopfseitigen Bereich des Schutzanzuges angeordnet ist. Dieser kopfseitige Bereich besteht dabei aus der Haube, dem Rumpfabschnitt, wie insbesondere einem oberen Bereich des Rumpfabschnittes, einschließlich des Schulterabschnittes, und/oder einem jeweiligen Oberarmabschnitt der Ärmel. Hierdurch kann die Aufnahme der für die Übertragung vorgesehenen Bilder mittels einer digitalen Kamera erfolgen, die in einem Bereich des Schutzanzuges gehalten ist, der einen besonders guten Einblick in den Arbeits- beziehungsweise Einsatzbereich des Schutzanzugträgers erlaubt. Durch die Bereitstellung einer speziellen Kamerahaltevorrichtung kann diese dabei auf die Form und Größe einer jeweils besonders geeigneten Kameraform abgestimmt sein, wie beispielsweise zur Aufnahme einer speziellen digitalen Action-Kamera oder einer sonstigen digitalen Kamera, die insbesondere für eine Echtzeitübertragung von Einzelbildern und/oder Filmen geeignet ist. Darüber hinaus ist die Kamerahaltevorrichtung hierdurch in einem Bereich des Schutzanzuges angeordnet, der bei üblichen Bewegungsabläufen des Schutzanzugträgers relativ gleichmäßigen und langsamen Bewegungen ausgesetzt ist. Hierdurch ist die Aufnahme qualitativ hochwertiger und insbesondere wackelfreier Bilder mittels der in der Kamerahaltevorrichtung aufgenommenen Kamera möglich.

Alternativ oder zusätzlich zu der Verfügungsstellung von Informationen und einer Kommunikationsmöglichkeit besteht bei vielen Anwendungsfällen das Bedürfnis nach einer Übertragung von Bildern des jeweiligen Arbeits-/Einsatz-Ortes des Schutzanzugträgers, insbesondere in Echtzeit, zu einer anderen Person, wie beispielsweise einem Einsatzleiter. Die Übertragung solcher Bilder mittels eines in der oben genannten Aufnahme am Unterarmabschnitt untergebrachten elektronischen Gerätes ist hierbei relativ umständlich und erlaubt nur eine sehr begrenzte Qualität der zu übertragenden Bilder.

GB 2 251 780 A zeigt einen Helm eines Feuerschutzanzuges mit einem daran eingelassenen Visier. Seitlich beabstandet zum Visier ist in den Helm zudem eine Aufnahme integriert, in der eine zylinderförmige Kamera befestigt ist und die parallel zu einer durch das Visier vorgegebenen Blickrichtung ausgerichtet ist.

US 2005/0167590 A1 beschreibt eine Schutzhaube einer Schutzbekleidung, an der ein Klappvisier vorgesehen ist. Dabei ist seitlich des Visiers eine Kamerahaltevorrichtung vorgesehen, in der eine parallel zur Blickrichtung des Benutzers gerichtete Kamera aufgenommen ist.

WO 2011/092553 A1 zeigt lediglich eine Jacke mit einer integrierten Kamera.

DE 10 2010 022786 A1 beschreibt einen Schutzanzug mit einer Haube und einem daran eingelassenen Visier, wobei innerhalb der Haube eine Beleuchtungseinrichtung angeordnet ist, mittels der ein Arbeitsbereich des Anzugträgers beleuchtet werden kann.

CN 203 139 440 U, US 2004/119816 A1 und DE 10 2012 110286 A1 zeigen jeweils einen Schutzhelm, an dessen Oberseite eine Kamera befestigt ist.

EP 0 691 559 A1 zeigt einen Schutzhelm eines Feuerwehranzugs. Dieser weist seitlich beabstandet zu einem Visier eine Kameraaufnahme auf. In dieser ist eine parallel zur Blickrichtung des Benutzers gerichtete Kamera aufgenommen.

Die Aufgabe der Erfindung ist es, bei einem Schutzanzug die genannten Nachteile zu vermeiden und eine qualitativ hochwertige und komfortable Bildübertragung zu ermöglichen.

Diese Aufgabe wird durch einen Schutzanzug mit den Merkmalen des Anspruchs 1 gelöst. Dabei ist die Kamerahaltevorrichtung an einer Innenseite der Haube an einem Visier oder Visierrahmen angeordnet und zwar benachbart zum Visier. Hierdurch ist die Kamera selbst innerhalb des Schutzanzuges angeordnet und kann somit vor äußeren Beaufschlagungen, beispielsweise durch Hitze oder chemische Substanzen, geschützt werden.

In einer besonders vorteilhaften Ausführungsform ist die Kamerahaltevorrichtung an einem starren Bereich des Visiers oder Visierrahmens vorgesehen. Hierdurch kann die in der Kamerahaltevorrichtung aufzunehmende Kamera besonders positionsstabil am Schutzanzug gelagert werden, wodurch die Qualität der mittels der Kamera aufgenommenen Bilder insbesondere auch in der Bewegung des Schutzanzugträgers erhöht werden kann.

Zudem ist es günstig, wenn die Kamerahaltevorrichtung eine schlaufenförmige Aufnahme aufweist, was eine besonders kostengünstige Herstellung der Kamerahaltevorrichtung ermöglicht. Bei einer entsprechenden Verformbarkeit der schlaufenförmigen Aufnahme können dabei auch Kameras mit unterschiedlich geformten Gehäusen aufgenommen werden, wie beispielsweise im Wesentlichen rechteckige oder zylindrische Kameras beziehungsweise Kamerateile. Vorteilhafterweise ist die schlaufenförmige Aufnahme dabei durch zwei miteinander verbindbare Verschlussteile gebildet, was eine einfache Befestigung beziehungsweise Entfernung der betreffenden Kamera erlaubt. Ferner ist es dabei günstig, wenn die Verschlussteile durch zwei Klettverschlussteile gebildet sind, wodurch die schlaufenförmige Aufnahme jeweils auf unterschiedlich große Kameragehäuse eingestellt werden kann. In einer weiteren vorteilhaften Ausführungsform ist die schlaufenförmige Aufnahme durch ein hülsenförmig angebrachtes flexibles Material gebildet. Hierdurch kann die betreffende Kamera zur Festlegung am Schutzanzug lediglich in die hülsenförmige Kamerahaltevorrichtung eingeschoben werden. Ferner ist es günstig, wenn die schlaufenförmige Aufnahme wenigstens teilweise elastisch ausgebildet ist. Hierdurch kann eine Kamera mit einem größenmäßig auf die hülsenförmige Aufnahme abgestimmten Gehäuse durch die Ausbildung elastischer Rückstellkräfte besonders stabil in der Kamerahaltevorrichtung gehalten werden. Vorteilhafterweise ist an der schlaufenförmigen Aufnahme eine transparente Schutzabdeckung vorgesehen. Hierdurch ist die Aufnahme von Bildern mittels der Kamera durch die transparente Schutzabdeckung hindurch möglich, wodurch insbesondere eine Linse der in der Kamerahaltevorrichtung aufgenommenen Kamera gegen äußere Beaufschlagungen geschützt werden kann. Ferner ist es günstig, wenn sich die schlaufenförmige Aufnahme im Wesentlichen quer zu einer Oberfläche eines an der Haube vorgesehenen Visiers erstreckt. Hierdurch können beispielsweise handelsübliche stabförmige Kameras, die koaxial zur Haupterstreckung ihres Gehäuses belichtet werden, besonders stabil in Blickrichtung des Schutzanzugträgers befestigt werden. Alternativ hierzu ist es günstig, wenn sich die schlaufenförmige Aufnahme im Wesentlichen parallel zur Oberfläche des Visiers erstreckt. Hierdurch können beispielsweise handelsübliche stabförmige Kameras, die quer zur Haupterstreckung ihres Gehäuses belichtet werden, besonders stabil in Blickrichtung des Schutzanzugträgers befestigt werden.

Darüber hinaus ist es günstig, wenn zusätzlich zu der Kamerahaltevorrichtung eine weitere Haltevorrichtung für ein mit einer in der Kamerahaltevorrichtung aufnehmbaren Kamera verbindbares Datenaustauschgerät vorgesehen ist. Das Datenaustauschgerät kann dabei beispielsweise durch einen tragbaren Computer beziehungsweise durch ein Smartphone gebildet sein, und ist über eine Verkabelung oder kabellos mit der Kamera verbindbar. Auf diese Weise können die von der Kamera aufgenommenen Bilder unabhängig mittels eines separat gehaltenen Gerätes weiterverarbeitet werden, wodurch die Kamera selbst einfacher und kompakter ausgeführt werden kann. Vorteilhafterweise kann dabei zwischen der Kamerahaltevorrichtung und der weiteren Haltevorrichtung ein Aufnahmekanal vorgesehen sein, in dem die Verkabelung zwischen der Kamera und dem Datenaustauschgerät störungsfrei geführt werden kann.

Hierbei ist es günstig, wenn in der weiteren Haltevorrichtung ein Sendegerät als Datenaustauschgerät aufgenommen ist. Hierdurch können die von der Kamera erstellten Bilder auch über weitere Distanzen hinweg an eine andere Person gesendet werden. Dabei ist es günstig, wenn das Sendegerät durch ein Smartphone gebildet ist, wodurch am Sendegerät selbst auch Informationen für den Träger des Schutzanzuges empfangen und wiedergegeben beziehungsweise angezeigt werden können.

In einer vorteilhaften Ausführungsform ist an der Kamerahaltevorrichtung eine Kamera mit einem im Wesentlichen hülsenförmigen Gehäuse aufgenommen, wodurch eine besonders einfache Befestigung der Kamera an der Kamerahaltevorrichtung möglich ist. Alternativ hierzu ist jedoch auch die Verwendung von Kameras mit einer im Wesentlichen rechteckigen beziehungsweise quadratischen Form möglich.

In einer besonders vorteilhaften Ausführungsform ist an der Kamerahaltevorrichtung eine Kamera mit einem im Wesentlichen L-förmigen Gehäuse aufgenommen, was eine besonders stabile und gegen Verlieren geschützte Befestigung der Kamera in einer parallel zur Oberfläche des Visiers ausgerichteten Aufnahme ermöglicht. Dabei ist es ferner besonders vorteilhaft, wenn die Kamera und das Sendegerät über eine kabellose Verbindung, wie insbesondere eine Bluetooth-Verbindung, miteinander verbunden werden können.

In einer besonders vorteilhaften Ausführungsform des Schutzanzuges ist in der Kamerahaltevorrichtung ein Mobiltelefon mit integrierter Kamera aufgenommen. Auf diese Weise können sowohl die Kamera als auch die für die, beispielsweise an eine Einsatzleitung erfolgende Bildübertragung benötigten Mittel durch ein einziges elektronisches Gerät zur Verfügung gestellt werden. Die Datenübertragung kann hierbei beispielsweise über eine Mobilfunk-, eine Wifi- oder eine Bluetooth-Verbindung erfolgen. In jedem Fall kann der Träger des Schutzanzuges auf diese Weise besonders einfach und schnell mit einer Einsatzleitung verbunden werden, um dieser den von ihm eingesehenen Arbeitsbereich online anzeigen zu können.

In den Figuren ist eine beispielhafte Ausführungsform der Erfindung dargestellt. Es zeigen:
- Figur 1: eine Ansicht eines Schutzanzuges mit einer erfindungsgemäßen Kamerahaltevorrichtung,
- Figur 2: eine vergrößerte Ansicht einer Haube des Schutzanzuges gemäß Fig. 1,
- Figur 3: eine Ansicht eines oberen Bereiches des Schutzanzuges mit verschiedenen nicht beanspruchten alternativen Positionierungen der Kamerahaltevorrichtung,
- Figur 4: eine Ansicht der Haube des Schutzanzuges mit einer nicht beanspruchten alternativen Ausführungsform der Kamerahaltevorrichtung mit einer schlaufenförmigen Aufnahme,
- Figur 5: eine rückseitige perspektivische Ansicht der Kamerahaltevorrichtung gemäß Fig. 4,
- Figur 6: eine rückseitige perspektivische Ansicht einer weiteren nicht beanspruchten alternativen Ausführungsform der Kamerahaltevorrichtung mit einer hülsenförmigen Aufnahme,
- Figur 7: eine vorderseitige perspektivische Ansicht der Kamerahaltevorrichtung gemäß Fig. 6,
- Figur 8: eine rückseitige perspektivische Ansicht einer weiteren nicht beanspruchten alternativen Ausführungsform der Kamerahaltevorrichtung zur Aufnahme einer Kamera mit L-förmigem Gehäuse,
- Figur 9: eine Ansicht des Schutzanzuges mit der Kamerahaltevorrichtung gemäß Fig. 8,
- Figur 10: eine Ansicht des Schutzanzuges mit einer nicht beanspruchten alternativen Ausführungsform der Kamerahaltevorrichtung, und
- Figur 11: eine Ansicht des Schutzanzuges mit einer weiteren nicht beanspruchten Ausführungsform der Kamerahaltevorrichtung.

Fig. 1 zeigt einen Schutzanzug 2 in Form eines Feuer- oder Chemieschutzanzuges. Dieser weist einen Rumpfabschnitt 4 auf, der in einem oberen Bereich einen Schulterabschnitt 6 bildet, an dem sich zwei Ärmel 8 weg erstrecken. Oberhalb des Rumpfabschnittes 4 ist zudem eine Haube 10 vorgesehen, die mit dem Rumpfabschnitt 4 fest verbunden ist. Alternativ hierzu kann die Haube 10 auch separat zum Rumpfabschnitt 4 ausgebildet sein, so dass sie von diesem abgenommen werden kann. In jedem Fall weist die Haube 10 ein Visier 12 auf, das beispielsweise über eine Rahmenanordnung 14 mit dem Material der Haube verbunden ist.

Die Haube 10 bildet zusammen mit dem insbesondere oberen Bereich des Rumpfabschnittes 4, einschließlich des Schulterabschnittes 6, und einem jeweiligen Oberarmabschnitt 16 der Ärmel 8 einen kopfseitigen Bereich 18 des Schutzanzuges 2, an dem eine Haltevorrichtung in Form einer Kamerahaltevorrichtung 20 vorgesehen ist. Die Kamerahaltevorrichtung 20 dient dabei zur Befestigung einer digitalen Kamera 22, beispielsweise in Form einer Actionkamera, mittels der ein Einsatzbereich eines Trägers des Schutzanzuges 2 fotografisch und/oder filmisch aufgenommen werden kann. Die Kamerahaltevorrichtung 20 kann dabei alternativ zu der dargestellten Ausführungsform auch an jede andere bekannte und geeignete Form der Kamera 22 beziehungsweise eines Teils davon angepasst sein, wie beispielsweise an eine rechteckige beziehungsweise quadratische, rundliche oder zylindrische Form.

In der Ausführungsform der Kamerahaltevorrichtung 20 gemäß Fig. 1 ist diese beispielshaft auf einer Innenseite 24 der Haube 10 an der Rahmenanordnung 14 vorgesehen, wie insbesondere aus Fig. 2 zu entnehmen ist. Dadurch ist die Kamerahaltevorrichtung 20 in einem starren Bereich des Schutzanzuges 2 vorgesehen, der eine besonders stabile Lagerung der Kamera 22 erlaubt.

Alternativ hierzu kann die Kamerahaltevorrichtung 20 in einer nicht beanspruchten Ausführungsform auch an einer Außenseite 26 des kopfseitigen Bereichs 18 angeordnet sein, wie insbesondere an der Außenseite 26 der Haube 10 oder des Rumpfabschnittes 4, wie in Fig. 3 für unterschiedliche alternativen Ausführungsformen mit strichpunktierten Linien dargestellt.

In der ebenfalls nicht beanspruchten Ausführungsform nach Fig. 4 oder 5 ist die Kamerahaltevorrichtung 20 durch eine schlaufenförmige Aufnahme 28 gebildet. Die schlaufenförmige Aufnahme 28 kann dabei wie dargestellt durch zwei miteinander verbindbare Verschlussteile 30 gebildet sein, die beispielsweise durch Klettverschlussteile gebildet sind.

Alternativ hierzu kann die schlaufenförmige Aufnahme 28 in einer nicht beanspruchten Ausführungsform auch durch ein flexibles Material 32 gebildet sein, das hülsenförmig an dem kopfseitigen Bereich 18 des Schutzanzuges 2 angebracht ist, wie beispielsweise in Fig. 6 dargestellt. Das flexible Material 32 kann dabei insbesondere elastische Materialeigenschaften aufweisen, so dass es sich beim Einführen der Kamera 20 ausdehnt und diese durch die elastischen Rückstellkräfte sicher in Position hält.

Wie in Fig. 7 in einer nicht beanspruchten Ausführungsform dargestellt, kann die schlaufenförmige Aufnahme 28 dabei zumindest an einem visierseitigen Ende 34 verschlossen ausgebildet sein, um die darin aufgenommene Kamera 22 gegen äußere Beanspruchungen schützen zu können. Hierzu kann an dem visierseitigen Ende 34 eine transparente Schutzabdeckung 36 vorgesehen sein, die beispielsweise durch eine transparente Kunststofffolie gebildet ist.

In den Ausführungsformen nach den Fig. 4 bis 7 weist die Kamera 22 beispielhaft ein längliches hülsenförmiges Gehäuse 38 auf und wird in Haupterstreckungsrichtung H dieses Gehäuses 38 belichtet. Dementsprechend ist die jeweilige schlaufenförmige Aufnahme 28 quer zu einer Oberfläche 40 des Visiers 12 ausgerichtet.

Alternativ hierzu kann das Gehäuse 38 der Kamera 22 in einer nicht beanspruchten Ausführungsform beispielsweise L-förmig ausgebildet sein, wobei eine Linse 42 in diesem Fall senkrecht zur Haupterstreckungsrichtung H des Gehäuses 38 ausgerichtet ist, wie in Fig. 8 dargestellt. Um auch in diesem Fall die Kamera 22 derart am Schutzanzug 2 festzulegen, dass deren Linse 42 im Wesentlichen in Richtung einer Blickrichtung RB des Schutzanzugträgers durch das Visier 12 gerichtet ist, ist die schlaufenförmige Aufnahme 28 hier parallel zur Oberfläche 40 des Visiers 12 ausgerichtet.

Wie in Fig. 9 dargestellt, kann zusätzlich zu der in einer nicht beanspruchten Ausführungsform wiedergegebenen Kamerahaltevorrichtung 20 zudem eine weitere Haltevorrichtung 44 vorgesehen sein, die zur Aufnahme eines Datenaustauschgerätes 46 dient. Dieses Datenaustauschgerät 46 kann dabei beispielsweise Bilddateien von der Kamera 22 zur weiteren Bearbeitung empfangen. Die weitere Bearbeitung kann dabei beispielsweise in der Speicherung der Bilddateien und/oder in der Versendung der Bilddateien an andere Personen, wie beispielsweise einen Einsatzleiter bestehen. Hierzu kann das Datenaustauschgerät 46 beispielsweise durch ein Smartphone gebildet sein.

Um dabei einen guten Zugriff auf das Datenaustauschgerät 46 zu ermöglichen, kann dieses beispielsweise an einer Außenseite 26 eines der Ärmel 8 angeordnet sein. Die Verbindung zwischen Kamera 22 und Datenaustauschgerät 46 kann dabei beispielsweise über eine Verkabelung 48 erfolgen. Um diese dabei störungsfrei am Schutzanzug 2 aufnehmen zu können, kann dabei an dessen Innenseite 24 ein Aufnahmekanal 50 vorgesehen sein, in dem die Verkabelung 48 zumindest abschnittsweise verlegt ist.

Alternativ hierzu kann der Datenaustausch zwischen der Kamera 22 und dem Datenaustauschgerät 46 auch mittels einer kabellosen Verbindung erfolgen, wie beispielsweise über Bluetooth.

In einer weiteren ebenfalls nicht beanspruchten alternativen Ausführungsform gemäß Fig. 10 des Schutzanzuges 2 weist die Kamerahaltevorrichtung 20 in einem Brustabschnitt 58 des kopfseitigen Bereichs 18 eine Außentasche 52 auf beziehungsweise ist im Wesentlichen durch diese Außentasche 52 gebildet. Die Außentasche 52 dient dabei zur Aufnahme eines elektronischen Gerätes in Form eines mobilen Telefons 60, wie insbesondere eines Smartphones, in das die Kamera 22 integriert ist. Hierzu ist an der Außentasche 52 eine Eintrittsöffnung 54 vorgesehen, die durch Dichtmittel 56 flüssigkeitsdicht verschlossen werden kann. Dabei können die Dichtmittel 56 beispielsweise durch einen abgedichteten Reißverschluss gebildet sein.

Die Dichtmittel 56 können darüber hinaus auch derart ausgebildet sein, dass sie ein aerosol-, partikel- und gasdichtes Verschließen der Eintrittsöffnung 54 beziehungsweise der Außentasche 52 insgesamt ermöglichen. Hierzu können die Dichtmittel 56 beispielsweise ein zusätzliches chemisch beständiges Klebeband aufweisen, das an der Außenseite angebracht wird (nicht dargestellt).

Die Außentasche 52 ist beispielsweise durch ein am Brustabschnitt 58 angebrachtes Flächenmaterial, wie insbesondere ein transparentes Kunststoffmaterial gebildet. Auf diese Weise kann mittels der integrierten Kamera 22 des mobilen Telefons 60 durch das Flächenmaterial der Außentasche 52 hindurch der jeweilige Arbeitsbereich des Trägers des Schutzanzuges 2 aufgenommen werden. Die hierbei erzeugten Aufnahmen können dabei mittels des mobilen Telefons 60 problemlos an ein anderes elektronisches Gerät, wie beispielsweise ein weiteres mobiles Telefon gesendet werden. Auf diese Weise kann beispielsweise ein Einsatzleiter die am Arbeitsplatz des Schutzanzugträgers aufgenommenen Bilder online einsehen, um dessen Einsatz beispielsweise zu überwachen und/oder mit anderen Einsatzkräften zu koordinieren.

In einer weiteren ebenfalls nicht beanspruchten alternativen Ausführungsform gemäß Fig. 11 des Schutzanzuges 2 weist die Kamerahaltevorrichtung 20 in dem Brustabschnitt 58 des kopfseitigen Bereichs 18 eine Innentasche 62 auf beziehungsweise ist im Wesentlichen durch diese Innentasche 62 gebildet. Die Innentasche 62 dient dabei zur Aufnahme des mobilen Telefons 60, in das die Kamera 22 integriert ist. Dabei ist die Innentasche 62 an einer Innenseite 64 eines in das Anzugsmaterial eingelassenen Fensters 66 angeordnet. Das Fenster 66 kann hierbei beispielsweise durch ein transparentes Folienmaterial gebildet sein, das beispielsweise umlaufend mit dem übrigen Anzugsmaterial des Rumpfabschnittes 4 vernäht und zusätzlich abgedichtet ist.

Auf diese Weise kann mittels der integrierten Kamera 22 des mobilen Telefons 60 durch das Fenster 66 hindurch der jeweilige Arbeitsbereich des Trägers des Schutzanzuges 2 aufgenommen werden. Die hierbei erzeugten Aufnahmen können auch hier mittels des mobilen Telefons 60 problemlos an ein anderes elektronisches Gerät, wie beispielsweise ein weiteres mobiles Telefon gesendet werden. Gleichzeitig ist das mobile Telefon 60 dabei im Inneren des Schutzanzuges 2 geschützt aufgenommen.

## Patentansprüche

1. Schutzanzug (2), wie insbesondere Feuer- oder Chemieschutzanzug,
mit einem Rumpfabschnitt (4), der in einem oberen Bereich einen Schulterabschnitt (6) bildet, an dem sich zwei Ärmel (8) weg erstrecken,
mit einer oberhalb des Rumpfabschnittes (4) vorgesehenen oder anbringbaren Haube (10) und
mit einer an einem kopfseitigen Bereich (18) des Schutzanzuges (2) angeordneten und durch eine Kamerahaltevorrichtung (20) gebildeten Haltevorrichtung, in der ein elektronisches Gerät in Form einer digitalen Kamera aufgenommen ist,
**dadurch gekennzeichnet, dass** die Kamerahaltevorrichtung (20) an einer Innenseite (24) der Haube (10) an einem Visier (12) oder Visierrahmen angeordnet ist.

2. Schutzanzug nach Anspruch 1, **dadurch gekennzeichnet, dass** die Kamerahaltevorrichtung (20) an einem starren Bereich des Visiers (12) oder des Visierrahmens vorgesehen ist.

3. Schutzanzug nach Anspruch 2, **dadurch gekennzeichnet, dass** der starre Bereich durch eine Rahmenanordnung (14) gebildet ist, über die das Visier (12) mit einem Material der Haube (10) verbunden ist.

4. Schutzanzug nach einem der Ansprüche 1 bis 3, **dadurch gekennzeichnet, dass** die Kamerahaltevorrichtung (20) eine schlaufenförmige Aufnahme (28) aufweist.

5. Schutzanzug nach Anspruch 4, **dadurch gekennzeichnet, dass** die schlaufenförmige Aufnahme (28) durch zwei miteinander verbindbare Verschlussteile (30) gebildet ist.

6. Schutzanzug nach einem der Ansprüche 1 bis 5, **dadurch gekennzeichnet, dass** zusätzlich zu der Kamerahaltevorrichtung (20) eine weitere Haltevorrichtung (44) für ein mit einer in der Kamerahaltevorrichtung (20) aufnehmbaren Kamera (22) verbindbares Datenaustauschgerät (46) vorgesehen ist.

7. Schutzanzug nach Anspruch 6, **dadurch gekennzeichnet, dass** das Datenaustauschgerät (46) durch ein Smartphone gebildet ist.

8. Schutzanzug nach einem der Ansprüche 1 bis 7, **dadurch gekennzeichnet, dass** an der Kamerahaltevorrichtung (20) eine Kamera (22) aufgenommen ist, die ein im Wesentlichen hülsenförmiges Gehäuse (38) aufweist.

9. Schutzanzug nach einem der Ansprüche 1 bis 8, **dadurch gekennzeichnet, dass** an der Kamerahaltevorrichtung (20) eine Kamera (22) aufgenommen ist, die ein im Wesentlichen L-förmiges Gehäuse aufweist.

10. Schutzanzug nach einem der Ansprüche 1 bis 9, **dadurch gekennzeichnet, dass** in der Kamerahaltevorrichtung ein Mobiltelefon mit integrierter Kamera aufgenommen ist.

## Claims

1. Protective suit (2), in particular a fire or chemical protective suit,
comprising a body trunk section (4), which in an upper region forms a shoulder section (6), extending away from which are two sleeves (8),
with a hood (10) which is provided or can be attached at the top of the body trunk section (4),
with a holding device arranged at a head-side region (18) of the protective suit (2) and formed by a camera-holding device (20), in which an electronic device in the form of a digital camera is accommodated,
**characterised in that** the camera holding device (20) is arranged on an inner side (24) of the hood (10), on a visor (12) or visor frame.

2. Protective suit according to claim 1, **characterised in that** the camera holding device (20) is provided in a rigid region of the visor (12) or of the visor frame.

3. Protective suit according to claim 2, **characterised in that** the rigid region is formed by a frame arrangement (14), by means of which the visor (12) is connected to the material of the hood (10).

4. Protective suit according to any one of claims 1 to 3, **characterised in that** the camera holding device (20) comprises a loop-shaped mounting (28).

5. Protective suit according to claim 4, **characterised in that** the loop-shaped mounting (28) is formed by two closure parts (30) which can be connected to one another.

6. Protective suit according to any one of claims 1 to 5, **characterised in that,** in addition to the camera holding device (20), a further holding device (44) is provided, for a data-exchange device (46) which can be connected to a camera (22) which can be accommodated in the camera holding device (20).

7. Protective suit according to claim 6, **characterised in that** the data-exchange device (46) is formed by a smartphone.

8. Protective suit according to any one of claims 1 to 7, **characterised in that** a camera (22) is accommodated in the camera holding device (20), which comprises an essentially sleeve-shaped housing (38).

9. Protective suit according to any one of claims 1 to 8, **characterised in that** a camera (22) is accommodated in the camera holding device (20), which comprises an essentially L-shaped housing.

10. Protective suit according to any one of claims 1 to 9, **characterised in that** a mobile telephone with an integrated camera is accommodated in the camera holding device.

## Revendications

1. Vêtement de protection (2), en particulier vêtement ignifugé ou vêtement de protection contre les produits chimiques,
comprenant une partie de corps (4), qui forme, dans une zone supérieure, une partie d'épaule (6) sur laquelle s'étendent deux manches (8),
comprenant une cagoule (10) pouvant être attachée ou prévue au-dessus de la partie de corps (4) et
comprenant un dispositif de maintien formé par un dispositif de maintien de caméra (20) et agencé sur une zone (18) côté tête du vêtement de protection (2), dispositif de maintien dans lequel un appareil électronique, en forme de caméra digitale, est logé,
**caractérisé en ce que** le dispositif de maintien de caméra (20) est agencé sur un côté intérieur (24) de la cagoule (10) sur une visière (12) ou un cadre de visière.

2. Vêtement de protection selon la revendication 1, **caractérisé en ce que** le dispositif de maintien de caméra (20) est prévue sur une zone rigide de la visière (12) ou du cadre de visière.

3. Vêtement de protection selon la revendication 2, **caractérisé en ce que** la zone rigide est formée par un agencement de cadre (14), par l'intermédiaire duquel la visière (12) est reliée avec un matériau de la cagoule (10).

4. Vêtement de protection selon l'une des revendications 1 à 3, **caractérisé en ce que** le dispositif de maintien de caméra (20) comprend un logement (28) en forme de boucle.

5. Vêtement de protection selon la revendication 4, **caractérisé en ce que** le logement (28) en forme de boucle est formé par deux pièces de fermeture (30) pouvant être reliées l'une à l'autre.

6. Vêtement de protection selon l'une des revendications 1 à 5, **caractérisé en ce que,** en plus du dispositif de maintien de caméra (20), il est prévu un dispositif de maintien supplémentaire (44) pour un appareil d'échange de données (46) pouvant être relié avec une caméra (22) pouvant être logée dans le dispositif de maintien de caméra (20).

7. Vêtement de protection selon la revendication 6, **caractérisé en ce que** l'appareil d'échange de données (46) est formé par un téléphone intelligent.

8. Vêtement de protection selon l'une des revendications 1 à 7, **caractérisé en ce qu'une** caméra (22) est logée sur le dispositif de maintien de caméra (20), caméra qui comprend un boîtier (38) en forme sensiblement de douille.

9. Vêtement de protection selon l'une des revendications 1 à 8, **caractérisé en ce qu'**une caméra (22) est logée sur le dispositif de maintien de caméra (20), caméra qui comprend un boîtier en forme sensiblement de « L ».

10. Vêtement de protection selon l'une des revendications 1 à 9, **caractérisé en ce qu'un** téléphone portable comprenant une caméra intégrée est logé dans le dispositif de maintien de caméra.
